# FASCICULE DE BREVET EUROPEEN

(11) **EP 2 721 449 B1**
(45) Date de publication et mention de la délivrance du brevet: **20.05.2015**
(21) Numéro de dépôt: 12729936.0
(22) Date de dépôt: 14.06.2012
(51) Int. Cl.: G04B 19/26, G04B 19/247

(54) **DISPOSITIF D'AFFICHAGE**
ANZEIGEMECHANISMUS
DISPLAY MECHANISM

(30) Priorité: 16.06.2011 CH 10232011
(43) Date de publication de la demande: 23.04.2014
(73) Titulaire: Télôs Watch SA, 2300 La Chaux-de-Fonds (CH)
(72) Inventeur: ORNY, Franck-Charles-Cyril, CH-2300 La Chaux-de-Fonds (CH); GIRARDIN, Johnny Frédéric, CH-2046 Fontaines (CH)
(74) Mandataire: GLN SA
(86) Numéro de dépôt international: PCT/EP2012/061335
(87) Numéro de publication internationale: WO 2012/172008

(56) Documents cités:
- EP-A1- 1 677 165
- CH-A- 670 738
- CH-A3- 660 440
- CH-A5- 696 917
- FR-A1- 2 365 173

## Description

### Domaine technique

La présente invention se rapporte au domaine de l'horlogerie mécanique. Elle concerne, plus particulièrement, un dispositif d'affichage d'un mouvement horloger permettant d'afficher à la fois un quantième et une phase de lune

### Etat de la technique

Un dispositif permettant ce double affichage est par exemple décrit dans le brevet EP 0 308 793. Il comprend un indicateur de quantième muni d'une denture de trente et une dents, un indicateur de phases de lune solidaire d'une roue à cinquante-neuf dents, un mobile intermédiaire, entraîné en rotation par le mouvement de la montre à raison d'un tour en vingt-quatre heures, qui fait avancer ces indicateurs d'un pas à chaque tour, et des moyens qui, au cours d'un angle prédéterminé de rotation dudit mobile intermédiaire, déplacent ce dernier en direction de la denture de l'indicateur du quantième, et qui, au cours d'un autre angle prédéterminé de rotation dudit mobile intermédiaire, déplacent celui-ci en direction de la roue à cinquante neuf dents. Un tel dispositif est prévu particulièrement pour une montre bracelet. Toutefois, un tel dispositif oblige à prévoir un indicateur de phases de lune de petites dimensions et proche de l'axe central du mouvement. De ce fait, la lecture de la phase de lune n'est pas aisée.

Un autre exemple de double affichage est décrit dans le document FR 2365173.

En conséquence, un but de la présente invention est de proposer un dispositif d'affichage permettant d'afficher à la fois un quantième et une phase de lune de manière originale et offrant une lecture aisée de la phase de lune au moyen d'un indicateur de phase de lune de dimensions importantes.

### Divulgation de l'invention

A cet effet, et conformément à la présente invention, il est proposé un dispositif d'affichage d'un mouvement horloger selon la revendication 1 annexée.

### Brève description des dessins

L'invention sera mieux comprise à la lecture de la description qui va suivre, d'un mode de réalisation, donné à titre d'exemple et fait en référence aux dessins dans lesquels:
- la figure 1 est une vue de dessus du dispositif d'affichage selon l'invention, et
- la figure 2 est une vue en coupe du dispositif d'affichage selon la ligne A-A de la figure 1.

### Mode(s) de réalisation de l'invention

En référence aux figures 1 et 2, il est représenté un dispositif d'affichage 1 se présentant sous la forme d'un module monté dans un mouvement horloger. Le dispositif d'affichage 1 comprend un bâti 2, tel que la platine du module, sur lequel sont montées les différentes pièces du mouvement. Seules les pièces faisant partie de l'invention seront décrites ci-après.

Le dispositif d'affichage selon l'invention est agencé pour afficher à la fois un quantième au moyen d'un guichet 4 et une phase de lune au moyen d'un indicateur de phase de lune 6.

Conformément à l'invention, le dispositif d'affichage 1 comprend un support 8 solidaire du bâti 2 et sur lequel sont inscrits des numéros de quantièmes. Le support 8 présente la forme d'un anneau coaxial à l'axe 10 du mouvement et sur lequel sont régulièrement inscrits les numéros de quantième de 1 à 31. Ainsi, le support 8 forme un espace intérieur libre dont le rôle sera décrit ci-après.

Le support 8 est rendu solidaire du bâti 2 au moyen de piliers 12 répartis régulièrement autour du support.

Le dispositif d'affichage comprend également une plate-forme montée sur le bâti 2 mobile en rotation, coaxialement à l'axe 10 du mouvement, par rapport au support 8. La plate-forme comprend un pont inférieur 14a et un pont supérieur 14b rendus solidaires au moyen d'un pied-vis 16. Le pont supérieur 14b comprend une ouverture alignée avec le guichet 4 pour permettre la lecture du quantième sur le support 8, qui est agencé pour être positionné sous le pont supérieur 14b, au plus près du guichet 4. Le pont inférieur 14a est positionné entre le support 8 et le bâti 2, de sorte que le pont inférieur 14a de la plate-forme et les éléments qu'il porte s'inscrivent globalement dans l'espace intérieur libre du support 8.

Le dispositif d'affichage comprend également un indicateur de quantième solidaire de la plate-forme. Dans la forme de réalisation représentée ici, l'indicateur de quantième se présente sous la forme d'un premier disque 18 comprenant le guichet 4 pour laisser apparaitre un numéro de quantième. Le premier disque 18 est disposé coaxialement à l'axe 10 du mouvement et est rendu solidaire du pont supérieur 14b de la plate-forme.

Le dispositif d'affichage comprend également des moyens d'entrainement en rotation de ladite plate-forme et donc du premier disque 18, autour de l'axe 10 du mouvement, par rapport au support 8.

Dans la forme de réalisation représentée, les moyens d'entrainement en rotation de la plate-forme comprennent un disque de quantième 20 solidaire de la plate-forme et agencé pour coopérer avec un doigt de quantième solidaire d'une roue de quantième du mouvement horloger. Plus précisément le disque de quantième 20 est rendu solidaire du pont inférieur 14a de la plate-forme au moyen d'une vis 22.

Le disque de quantième 20 comporte de manière connue une denture intérieure à 31 dents. D'une manière classique, la rotation continue de la roue des heures du mouvement fait avancer le disque de quantième 20 d'un pas par jour au moyen du doigt de quantième prévu sur la roue de quantième qui est elle-même entrainée par la roue des heures. Le fonctionnement d'un tel type de disque de quantième est connu de l'homme du métier et ne sera pas décrit plus en détails.

Il est bien évident que les moyens d'entrainement en rotation de la plate-forme peuvent présenter une autre forme de réalisation, à savoir par exemple un rouage relié cinématiquement à la roue des heures permettant un entrainement constant du disque de quantième et donc de la plate-forme. Les dimensions et le nombre de dents des éléments du rouage sont calculés pour avoir une avancée de la plate-forme, et donc du premier disque 18, d'un pas par jour. Ainsi, le premier disque 18 fait un tour en 31 jours. On a alors un quantième trainant permettant de faire apparaitre en plus une information jour/nuit.

Le mouvement comprend également un dispositif correcteur de quantième connu de l'homme du métier qui prend sa position fonctionnelle lorsqu'un organe de commande, par exemple une tige de remontoir 25, est tiré dans une position de réglage et tourné dans un sens.

Le dispositif d'affichage 1 comprend également un sautoir fixé au pont inférieur 14a et coopérant avec une roue fixe de 31 dents coaxiale à l'axe 10 du mouvement. Un tel sautoir permet le positionnement correct de la plate-forme.

Conformément à l'invention, l'indicateur de phase de lune 6 est monté mobile en rotation autour de son propre axe 24 sur la plate-forme. Plus particulièrement, l'indicateur de phase de lune comprend un deuxième disque 26 d'axe de pivotement 24. Il est prévu un pont 30 solidaire du pont supérieur 14b et comprenant un palier 32 dans lequel tourne l'un des pivots de l'axe 24 de l'indicateur de phase de lune, l'autre pivot tournant dans un palier 34 prévu sur le pont inférieur 14a de la plate-forme. Le deuxième disque 26 comprend deux images 28 diamétralement opposées de la lune, l'indicateur de phase de lune étant alors agencé pour tourner d'un demi-tour par lunaison. Le pont 30 présente une forme classique d'un guichet d'indicateur de phase de lune et comprend deux protubérances 36 derrière lesquelles peuvent apparaitre une image 28 de la lune.

Le premier disque 18 comprend une découpe 38 permettant le passage et l'affichage de l'indicateur de phase de lune 6.

Le dispositif d'affichage 1 comprend en outre des moyens d'entrainement en rotation de l'indicateur de phase de lune 6 autour de son axe 24 par rapport à au premier disque 18.

Selon l'invention, lesdits moyens d'entrainement en rotation de l'indicateur de phase de lune comprennent une roue satellite 40 solidaire de l'indicateur de phase de lune par son axe 26 et une roue 42 montée fixe sur le bâti 2 coaxialement à l'axe 10 du mouvement. La roue 42 engrène avec la roue satellite 40, de sorte qu'elle effectue un mouvement satellitaire, la plate-forme constituant un porte-satellite. Le nombre et les dimensions des dents sont choisis de sorte que la roue satellite 40 effectue un tour en 59 jours. La roue fixe 42 a 31 dents et la roue satellite 40 a 59 dents. Ainsi, l'indicateur de phase de lune 6, en plus de sa rotation en 31 jours autour de l'axe du mouvement 10, effectue une rotation autour de son axe 24 en 59 jours.

Il est prévu un sautoir fixé au pont inférieur 14a et coopérant avec une roue 44 à 59 dents coaxiale à l'axe 24 de l'indicateur de phase de lune, et reliée audit axe 24 de manière solidaire. Un tel sautoir permet un positionnement correct de l'indicateur de phase de lune 6.

L'indicateur de phase de lune 6 est relié à un mécanisme de correction comprenant une couronne de correction portée par la plate-forme, un mobile correcteur solidaire de l'indicateur de phase de lune et un système à friction agencé pour désolidariser l'indicateur de phase de lune de la plate-forme.

Plus particulièrement, l'indicateur de phase de lune 2 est solidaire en rotation d'un mobile correcteur 46, coaxial à l'axe de la roue satellite 40. Le mobile correcteur 46 engrène avec la denture intérieure d'une couronne de correction 48, elle-même portée par le pont inférieur 14a de la plate-forme. La couronne de correction 48 comporte également une denture extérieure agencée pour engrener avec un rouage de correction pouvant être actionné par un organe de commande, par exemple la tige de remontoir tirée dans sa position de réglage et tournée dans le sens contraire de celui pour la correction de quantième, afin de pouvoir déplacer l'indicateur de phase de lune dans la position souhaitée sans déplacer la plate-forme. Pour ce faire, il est prévu un système à friction 50 qui rend le mobile correcteur 46 solidaire de la roue satellite 40 lors du fonctionnement normal, et qui permet de désolidariser ledit mobile correcteur 30 de la roue satellite 40 et donc de la plate-forme lorsque la position de l'indicateur de phase de lune doit être corrigée indépendamment du quantième.

Ainsi, le dispositif d'affichage selon l'invention permet de corriger de manière indépendante le quantième et la phase de lune. Par ailleurs, l'agencement de l'affichage de la lune sous une forme satellisée sur une plate-forme affichant également le quantième permet de réaliser un indicateur de phase de lune de grandes dimensions, favorisant ainsi la lecture de la phase de lune. De plus, le dispositif d'affichage selon l'invention permet un affichage original de deux informations liées de manière avantageuse, à savoir un quantième et la phase de lune.

## Revendications

1. Dispositif d'affichage (1) d'un mouvement horloger comprenant un bâti (2), comprenant :
- un support (8) solidaire du bâti (2) et sur lequel sont inscrits les numéros de quantièmes de 1 à 31,
- une plate-forme montée mobile en rotation sur le bâti (2) par rapport au support (8),
- des moyens d'entrainement en rotation de ladite plate-forme,
- un indicateur de quantième (18) solidaire de ladite plate-forme,
- un indicateur de phase de lune (6) monté mobile en rotation sur ladite plate-forme, et
- des moyens d'entrainement en rotation de l'indicateur de phase de lune (6) par rapport à l'indicateur de quantième (18),
**caractérisé en ce que** l'indicateur de quantième se présente sous la forme d'un premier disque (18) comprenant un guichet (4) laissant apparaitre un numéro de quantième, le premier disque (18) étant agencé pour faire un tour en 31 jours.

2. Dispositif d'affichage selon la revendication 1, **caractérisé en ce que** les moyens d'entrainement de la plate-forme comprennent un disque de quantième (20) solidaire de la plate-forme et agencé pour coopérer avec un doigt de quantième solidaire d'une roue de quantième du mouvement horloger.

3. Dispositif d'affichage selon l'une quelconque des revendications précédentes, **caractérisé en ce que** les moyens d'entrainement en rotation de l'indicateur de phase de lune (6) comprennent une roue satellite (40) solidaire de l'indicateur de phase de lune (6) et une roue (42) montée fixe sur le bâti (2) engrenant avec la roue satellite (40), de sorte qu'elle effectue un mouvement satellitaire, la plate-forme constituant un porte-satellite.

4. Dispositif d'affichage selon l'une quelconque des revendications précédentes, **caractérisé en ce que** l'indicateur de phase de lune (6) comprend un deuxième disque (26) comprenant deux images (28) diamétralement opposées de la lune, l'indicateur de phase de lune (6) étant agencé pour tourner d'un demi-tour par lunaison.

5. Dispositif d'affichage selon l'une quelconque des revendications précédentes, **caractérisé en ce qu'**il comprend un dispositif de correction de l'indicateur de phase de lune (6).

6. Dispositif d'affichage selon la revendication 5, **caractérisé en ce que** le dispositif de correction comprend une couronne de correction (48) portée par la plate-forme, un mobile correcteur (46) solidaire de l'indicateur de phase de lune (6), et un système à friction (50) agencé pour désolidariser l'indicateur de phase de lune (6) de la plate-forme.

7. Dispositif d'affichage selon l'une quelconque des revendications précédentes, **caractérisé en ce qu'**il comprend des sautoirs assurant le positionnement de la plate-forme et de l'indicateur de phase de lune (6).

8. Pièce d'horlogerie comprenant un dispositif d'affichage selon l'une quelconque des revendications 1 à 7.

## Patentansprüche

1. Anzeigevorrichtung (1) eines Uhrwerks mit einem Gestell (2), umfassend:
- eine mit dem Gestell (2) verbundene Unterlage (8) und auf der die Datumsnummern von 1 bis 31 verzeichnet sind,
- eine im Verhältnis zur Unterlage (8) auf dem Gestell (2) drehbar beweglich angebrachte Plattform,
- Drehantriebsmittel der Plattform,
- eine mit der Plattform verbundene Datumsanzeige (18),
- eine auf der Plattform drehbar beweglich angebrachte Mondphasenanzeige (6) und
- Drehantriebsmittel der Mondphasenanzeige (6) im Verhältnis zur Datumsanzeige (18),
**dadurch gekennzeichnet, dass** die Datumsanzeige die Form einer ersten Scheibe (18) hat, die ein Fenster (4) umfasst, das eine Datumsnummer erscheinen lässt, wobei die erste Scheibe (18) ausgebildet ist, um in 31 Tagen eine Umdrehung zu absolvieren.

2. Anzeigevorrichtung nach Anspruch 1, **dadurch gekennzeichnet, dass** die Antriebsmittel der Plattform eine mit der Plattform verbundene Datumsscheibe (20) umfassen, die ausgebildet ist, um mit einem mit einem Datumsrad des Uhrwerks verbundenen Datumsfinger zusammenzuarbeiten.

3. Anzeigevorrichtung nach einem der vorangehenden Ansprüche, **dadurch gekennzeichnet, dass** die Drehantriebsmittel der Mondphasenanzeige (6) ein mit der Mondphasenanzeige (6) verbundenes Planetenrad (40) und ein starr auf dem Gestell (2) montiertes, in das Planetenrad (40) eingreifendes Rad (42), so dass es eine Planetenbewegung durchführt, umfassen, wobei die Plattform einen Planetenträger darstellt.

4. Anzeigevorrichtung nach einem der vorangehenden Ansprüche, **dadurch gekennzeichnet, dass** die Mondphasenanzeige (6) eine zweite Scheibe (26) umfasst, die zwei dem Mond diametral entgegengesetzte Bilder (28) umfasst, wobei die Mondphasenanzeige (6) ausgebildet ist, um je Mondumlauf eine halbe Umdrehung zu absolvieren.

5. Anzeigevorrichtung nach einem der vorangehenden Ansprüche, **dadurch gekennzeichnet, dass** sie eine Korrekturvorrichtung der Mondphasenanzeige (6) umfasst.

6. Anzeigevorrichtung nach Anspruch 5, **dadurch gekennzeichnet, dass** die Korrekturvorrichtung einen von der Plattform getragenen Korrekturkranz (48), ein mit der Mondphasenanzeige (6) verbundenes Korrekturdrehteil (46) und ein Reibungssystem (50) umfasst, das ausgebildet ist, um die Mondphasenanzeige (6) von der Plattform zu trennen.

7. Anzeigevorrichtung nach einem der vorangehenden Ansprüche, **dadurch gekennzeichnet, dass** sie Hebelfedern umfasst, die die Positionierung der Plattform und der Mondphasenanzeige (6) sicherstellen.

8. Uhr, die eine Anzeigevorrichtung nach einem der Ansprüche 1 bis 7 umfasst.

## Claims

1. A display device (1) for a clockwork movement comprising a frame (2), comprising:
- a support (8) secured to the frame (2) and on which the date numbers from 1 to 31 are inscribed,
- a platform rotatably mounted on the frame (2) relative to the support (8),
- means for rotating said platform,
- a date indicator (18) secured to said platform,
- a moon phase indicator (6) rotatably mounted on said platform, and
- means for rotating the moon phase indicator (6) relative to the date indicator (18),
**characterized in that** the date indicator presents a shape of a first disc (18) comprising an aperture (4) revealing a date number, the first disc (18) being arranged to perform one revolution in 31 days.

2. The display device according to claim 1, **characterized in that** the means for driving the platform comprise a date disc (20) secured to the platform and arranged to cooperate with a date finger secured to a date wheel of the clockwork movement.

3. The display device according to any one of the preceding claims, **characterized in that** the means for rotating the moon phase indicator (6) comprise a satellite wheel (40) secured to the moon phase indicator (6) and a wheel (42) mounted stationary on the frame (2) meshing with the satellite wheel (40), such that it performs a satellite movement, the platform constituting a satellite carrier.

4. The display device according to any one of the preceding claims, **characterized in that** the moon phase indicator (6) comprises a second disc (26) comprising two diametrically opposite images (28) of the moon, the moon phase indicator (6) being arranged to rotate by one half-revolution per lunation.

5. The display device according to any one of the preceding claims, **characterized in that** it comprises a corrector device for the moon phase indicator (6).

6. The display device according to claim 5, **characterized in that** the corrector device comprises a corrector crown (48) supported by the platform, a corrector plate (46) secured to the moon phase indicator (6), and a friction system (50) arranged to separate the moon phase indicator (6) from the platform.

7. The display device according to any one of the preceding claims, **characterized in that** it comprises jumpers ensuring positioning of the platform and the moon phase indicator (6).

8. A timepiece comprising a display device according to any one of claims 1 to 7.
